# EUROPÄISCHE PATENTANMELDUNG

(11) **EP 2 359 723 A1**
(43) Veröffentlichungstag der Anmeldung: **24.08.2011**
(21) Anmeldenummer: 10153445.1
(22) Anmeldetag: 12.02.2010
(51) Int. Cl.: A47G 23/02, B67D 3/00, G01N 33/14

(54) **Dekantierbeleuchtung und Dekantiergestell**

(71) Anmelder: Spiess, Peter, 6045 Meggen (CH)
(72) Erfinder: Spiess, Peter, 6045 Meggen (CH)
(74) Vertreter: Bogensberger, Burkhard

(57) **Zusammenfassung**

Die Erfindung betrifft eine Dekantierbeleuchtung (1), die über einen Tragrahmen (2) an einer Weinflasche (3) angebracht ist sowie ein Dekantiergestell (4) zur Aufnahme einer Weinflasche (3) in einem Tragrahmen (2) und mit mindestens einer am Tragrahmen (2) angebrachten Dekantierbeleuchtung (1). Die Dekantierbeleuchtung (1) leuchtet die Weinflasche (3) über eine Breite von 25mm, vorzugsweise 20mm, vorzugsweise 15mm, vorzugsweise 10mm, vorzugsweise 5mm entlang einer Querachse der Weinflasche (3) aus.

## Beschreibung

### Technisches Gebiet

Die Erfindung betrifft ein Dekantierbeleuchtung und ein Dekantiergestell gemäss den Oberbegriffen der unabhängigen Patentansprüche.

### Stand der Technik

Wein ist ein Flüssigkeitsgemisch und kann bei Lagerung in einer Weinflasche eine Ablagerung von Schwebestoffen bilden. Besonders bei Rotwein besteht diese Ablagerung aus Farb- und Gerbstoffen mit bitterem Geschmack, deshalb sie beim Weingenuss unerwünscht ist. Ein vor dem Weingenuss stattfindendes Trennen des Weins von der Ablagerung wird als Dekantieren bezeichnet, bei dem Wein aus der geöffneten Weinflasche derart in eine Weinkaraffe umgefüllt wird, dass die Ablagerung in der Weinflasche bleibt. Dazu wird eine Öffnung der Weinflasche schräg über eine Öffnung der Weinkaraffe gehalten, so dass der Wein infolge der Schwerkraft aus der Weinflasche in die Weinkaraffe fliesst. Dabei fliesst der Wein vom Körper der Weinflasche durch einen Hals der Weinflasche zur Öffnung der Weinflasche. Zur optischen Kontrolle des Umfüllens des Weins wird eine brennende Kerze unter den teilweise durchsichtigen Hals der Weinflasche gehalten und der durch diese Lichtquelle beleuchtete Weinfluss wird von oberhalb der Weinflasche optisch beobachtet. Sobald Ablagerung im Wein im Bereich des Halses der Weinflasche optisch erkennbar ist, wird das Umfüllen des Weins unterbrochen, so dass die Ablagerung nicht aus der Weinflasche fliessen kann.

Nun ist die Handhabung einer brennenden Kerze unterhalb des Halses der Weinflasche aus Gründen der Feuersicherheit oft unzulässig und eine offene Flamme kann zudem das Umfüllen des Weins stören. WO88/02231A1 offenbart daher ein Dekantiergestell zur schrägen Aufnahme einer Weinflasche, an welchem Dekantiergestell eine elektrische Glühlampe mit elektrischer Stromversorgung befestigt ist. Das Dekantiergestell wird mit der darin aufgenommenen Weinflasche auf einer horizontalen Unterlage angeordnet, der Hals der Weinflasche wird von der elektrischen Glühlampe im Dekantiergestell von unten nach oben durchleuchtet und das Umfüllen des Weins kann durch Erhöhen des Neigungswinkels des Halses der Weinflasche zur horizontalen Unterlage unterbrochen werden.

Nun können Schwebestoffe der Ablagerung bereits bei einem Entkorken der Weinflasche und bei der Aufnahme der Weinflasche in das Dekantiergestell teilweise im Wein verwirbeln. Eine solche verwirbelte Ablagerung ist durch den Hals der oft aus dunklem Glas bestehenden Weinflasche nicht mit Genauigkeit erkennbar. Auch variiert die Lichtdurchlässigkeit von Rotwein je nach Traubenart und Herstellungsverfahren um einen Faktor drei, was zu einer entsprechend starken Erniedrigung der Lichtintensität führen und ebenfalls die Genauigkeit der Kontrolle beim Umfüllen nachteilig beeinflussen kann. Zudem weist der Hals der Weinflasche einen im Vergleich mit dem Körper der Weinflasche kleinen Krümmungsradius auf, welcher kleine Krümmungsradius bei nicht lotrechtem Ein- und Austreten des von der brennenden Kerze oder elektrischen Glühlampe ausgesendeten Lichts zu störenden Reflexions- und Brechungseffekten führt.

### Darstellung der Erfindung

Aufgabe der vorliegenden Erfindung ist es daher, eine Dekantierbeleuchtung mit möglichst genauer optischer Kontrolle des Umfüllens des Weins bereitzustellen.

Diese Aufgabe wird durch die Erfindung gemäss der kennzeichnenden Merkmale der unabhängigen Patentansprüche gelöst.

Die erfindungsgemässe Dekantierbeleuchtung ist über einen Tragrahmen an einer Weinflasche angebracht und kennzeichnet sich dadurch aus, dass die Dekantierbeleuchtung die Weinflasche über eine Breite von 25mm, vorzugsweise 20mm, vorzugsweise 15mm, vorzugsweise 10mm, vorzugsweise 5mm entlang einer Querachse der Weinflasche ausleuchtet.

Es hat sich überraschenderweise herausgestellt, dass eine optische Kontrolle des Umfüllens des Weins unter Verwendung einer Dekantierbeleuchtung, die die Weinflasche über eine Breite entlang einer Querachse der Weinflasche ausleuchtet, genauer ist. Beim Umfüllen des Weins fliesst der Wein vom Körper über die Schulter zum Hals der Weinflasche, wo sich die Öffnung der Weinflasche befindet. Mit einer brennenden Kerze oder elektrischen Glühlampe wird die Weinflasche aber nur punktförmig ausgeleuchtet, was zur Folge hat, dass der Weinfluss nicht über seine gesamte Breite von oberhalb der Weinflasche optisch beobachtet werden kann, da insbesondere Randbereiche des Weinflusses unbeleuchtet und somit optisch nicht beobachtbar sind. Genau diese Breite des Weinflusses beim Umfüllen des Weins wird von der erfindungsgemässen Dekantierbeleuchtung vollständig ausgeleuchtet.

Vorteilhafte Weiterbildungen der Erfindung sind in den abhängigen Patentansprüchen beschrieben.

Vorteilhafterweise leuchtet die Dekantierbeleuchtung die Weinflasche über eine Länge von 40mm, vorzugsweise 30mm, vorzugsweise 20mm, vorzugsweise 10mm entlang einer Längsachse der Weinflasche aus.

Die Dekantierbeleuchtung leuchtet auch eine Länge entlang der Längsachse der Weinflasche aus, was die optische Erkennbarkeit von fein im Wein verwirbelten Schwebestoffen verbessert. Gerade solche fein verwirbelten Schwebestoffe setzen sich auch nach dem Umfüllen in der Weinkaraffe nur langsam ab und müssen deshalb unter allen Umständen bereits beim Umfüllen mit hoher Genauigkeit erkannt werden. Durch punktförmige Ausleuchtung mit einer brennenden Kerze oder elektrischen Glühlampe sind solche feinen Wirbel von Schwebestoffen nur schwer optisch erkennbar, da die Schwebestoffe zum einen sehr klein und somit für das menschliche Auge optisch kaum erkennbar sind und da die Wirbel zum anderen keine abrupte Veränderung der Lichtdurchlässigkeit im Weinfluss erzeugen und erst durch gleichzeitige optische Beobachtung eines länglichen Bereiches der Weinflasche optisch erkennbar sind.

Vorteilhafterweise ist die Dekantierbeleuchtung auf einen Hals der Weinflasche aufsteckbar oder aufschiebbar.

Somit lässt sich die Dekantierbeleuchtung auf einfache Art und Weise rasch an der Weinflasche anbringen. Die Dekantierbeleuchtung ist in reversibler Art und Weise, weitgehend abnutzungsfrei und kraft- oder formschlüssig auf den Hals der Weinflasche aufsteckbar. Vorteilhafterweise leuchtet die Dekantierbeleuchtung einen Hals der Weinflasche aus.

Der Innendurchmesser des Halses der Weinflasche beträgt 24mm bis 28mm. Bereits bei einem kleinen Weinfluss fliesst der Wein beim Umfüllen des Weins über den gesamten Innendurchmesser des Hals der Weinflasche zur Öffnung der Weinflasche. Mit einer brennenden Kerze oder elektrischen Glühlampe wird der Hals der Weinflasche aber nur punktförmig ausgeleuchtet, was zur Folge hat, dass der Weinfluss nicht über den gesamten Innendurchmesser des Halses der Weinflasche optisch kontrolliert werden kann und insbesondere Randbereiche des Weinflusses unbeleuchtet und somit optisch unkontrolliert lässt. Die Dekantierbeleuchtung leuchtet jedoch den gesamten Innendurchmesser des Halses der Weinflasche beim Umfüllen des Weins aus und lässt keine Randbereiche des Weinflusses unbeleuchtet.

Vorteilhafterweise leuchtet die Dekantierbeleuchtung eine Schulter der Weinflasche aus.

Das Ausleuchten der Schulter der Weinflasche führt zu einer besonders genauen optischen Kontrolle des Umfüllens des Weins. Die Schulter der Weinflasche ist derjenige Bereich der Weinflasche, wo ein Hals der Weinflasche in einen Körper der Weinflasche übergeht. Durch optische Kontrolle der Schulter der Weinflasche wird beim Umfüllen des Weins Ablagerung im Weinfluss bereits erkannt, bevor die Ablagerung in den Hals der Weinflasche fliesst, was mehr Zeit zum Unterbrechen des Umfüllens des Weins lässt, wodurch ein Ausfliessen der Ablagerung aus der Weinflasche mit hoher Wahrscheinlichkeit sicher verhindert wird.

Vorteilhafterweise leuchtet die Dekantierbeleuchtung den Hals der Weinflasche unter einem Winkel von 90° aus.

Der kleine Krümmungsradius des Halses der Weinflasche führt bei nicht lotrechtem Ein- und Austreten von Licht zu störenden Reflexions- und Brechungseffekten. Durch präzises lotrechtes Ausleuchten der Weinflasche unter einem Winkel von 90° vermeidet die Dekantierbeleuchtung diese störenden Reflexions- und Brechungseffekte beim Umfüllen des Weins.

Vorteilhafterweise leuchtet die Dekantierbeleuchtung die Schulter der Weinflasche unter einem Winkel im Bereich von 70° bis 110° aus.

Der Krümmungsradius der Schulter der Weinflasche ist grösser als derjenige des Halses der Weinflasche. Der Krümmungsradius der Schulter der Weinflasche wächst vom kleinen Krümmungsradius von 12mm bis 14mm des Halses der Weinflasche auf den rund dreimal so grossen Krümmungsradius von 38mm bis 42mm des Körpers der Weinflasche an. Aufgrund des an der Schulter der Weinflasche im Vergleich zum Hals der Weinflasche grösseren Krümmungsradius, treten störende Reflexions- und Brechungseffekte auch bei geringer Abweichung vom lotrechtem Ein- und Austreten des Lichts in der Schulter der Weinflasche nicht auf, wodurch die Dekantierbeleuchtung einfach und rasch an der Weinflasche anbringbar ist und trotzdem eine gute optische Erkennbarkeit von Ablagerung beim Umfüllen des Weins erzielt wird. Unter geringer Abweichung vom lotrecht Ein- und Austritt des Lichts wird ein Winkel im Bereich von 70° bis 110° verstanden.

Vorteilhafterweise leuchtet mindestens eine Leuchte der Dekantierbeleuchtung die Weinflasche unter einem ausrichtbaren Winkel aus.

Zum Erreichen eines präzises lotrechten Ausleuchtens der Weinflasche unter einem Winkel von 90° beim Umfüllen des Weins ist eine Leuchte der Dekantierbeleuchtung ausrichtbar, wodurch die Dekantierbeleuchtung einfach und rasch an der Weinflasche anbringbar ist und trotzdem eine gute optische Erkennbarkeit von Ablagerung beim Umfüllen des Weins erzielt wird.

Vorteilhafterweise leuchtet die Dekantierbeleuchtung die Weinflasche mit einer Lichtstärke von 50cd, vorzugsweise 20cd, vorzugsweise 10cd, vorzugsweise 5cd, vorzugsweise 2cd aus.

Die Lichtdurchlässigkeit von Rotwein variiert je nach Traubenart und Herstellungsverfahren um einen Faktor drei, was zu einer entsprechend starken Erniedrigung der Lichtintensität führen kann. Eine hohe Lichtstärke der Dekantierbeleuchtung erzielt daher eine genaue optische Erkennbarkeit von Ablagerung im Weinfluss auch bei wenig lichtdurchlässigem Rotwein. Vorteilhafterweise weist die Dekantierbeleuchtung mehrere anisotrope Leuchten in Form von LED (Light Emitting Diodes) auf. Vorteilhafterweise haben die LED einen Stahlungswinkel von 20°, vorzugsweise 15°, vorzugsweise 10°, vorzugsweise 5°. Isotrope Lichtmittel wie eine brennende Kerze oder eine elektrische Glühlampe weisen grosse Strahlungswinkel auf und erhellen somit auch die Umgebung neben der Weinflasche, welches Umgebungslicht den Kontrast bei der optischen Erkennung von Ablagerung im Weinfluss herabsetzt. Auch verbraucht eine elektrische Glühlampe im Vergleich zu LED viel elektrische Energie, was zu einen häufigen Wechsel der elektrischen Stromversorgung der Dekantierbeleuchtung zur Folge hat, was teuer und zeitaufwändig ist.

Ein erfindungsgemässes Dekantiergestell zur Aufnahme einer Weinflasche in einem Tragrahmen und mit mindestens einer am Tragrahmen angebrachten Dekantierbeleuchtung kennzeichnet sich dadurch aus, dass die Dekantierbeleuchtung die Weinflasche über eine Breite von 25mm, vorzugsweise 20mm, vorzugsweise 15mm, vorzugsweise 10mm, vorzugsweise 5mm entlang einer Querachse der Weinflasche ausleuchtet.

Das Dekantiergestell dient der Aufnahme der zu dekantierenden Weinflasche. Dadurch, dass die Dekantierbeleuchtung am Tragrahmen angebracht ist und die Weinflasche über eine Breite entlang der Querachse der Weinflasche ausleuchtet, ist das Umfüllen des Weins mit hoher Sicherheit ablagerungsfrei, da verglichen mit der punktförmigen Ausleuchtung einer brennenden Kerze oder elektrischen Glühlampe der Weinfluss über seine gesamte Breite optisch kontrolliert werden kann.

Vorteilhafterweise ist die Dekantierbeleuchtung entlang einer Längsachse der Weinflasche verschiebbar angebracht.

Nun haben Weinflaschen verschiedene Flaschenformen mit unterschiedlich grossen Etiketten im Bereich der Schulter der Weinflasche. Die Etikette besteht zumindest teilweise aus bedrucktem Papier oder Plastik und ist weitgehend lichtundurchlässig. Eine optischen Kontrolle des Umfüllens des Weins durch eine Etikette hindurch ist daher nicht möglich. Vorteilhafterweise ist die Dekantierbeleuchtung unterhalb eines Aufnahmebereichs für die Weinflasche im Tragrahmen angebracht. Falls nach Aufnahme der Weinflasche in den Tragrahmen die Etikette der Weinflasche an der am Tragrahmen angebrachten Dekantierbeleuchtung zu liegen kommt, wird die Dekantierbeleuchtung soweit entlang der Längsachse der Weinflasche verschoben, bis sich die Dekantierbeleuchtung neben der Etikette der Weinflasche befindet und die optische Kontrolle des Umfüllens des Weins durch die Etikette der Weinflasche nicht beeinflusst wird.

Vorteilhafterweise ist ein Neigungswinkel einer Längsachse der im Tragrahmen aufgenommenen Weinflasche bezüglich einer Horizontalen weitgehend erschütterungsfrei zwischen einer Lagerposition mit einem Neigungswinkel von 0°, vorzugsweise 4°, vorzugsweise 8° und einer Dekantierposition mit einem Neigungswinkel von 15°, vorzugsweise 20°, vorzugsweise 25° verstellbar.

Somit lässt sich die Weinflasche im Dekantiergestell in einer Lagerposition lagern und in einer Dekantierposition dekantieren, ohne dass die Weinflasche erschüttert wird, was zu einer Verwirbelungen von Ablagerung führen kann. In der weitgehend horizontalen Lagerposition ist der Korken der Weinflasche weinbenetzt, was für die Dichtheit der Weinflasche notwendig ist. In der schrägen Dekantierposition ist die Etikette der Weinflasche besonders gut lesbar. Die Etikette informiert über den Wein in der Weinflasche im Dekantiergestell und ermöglicht so eine Identifikation und Auswahl des Weins.

Vorteilhafterweise ist mindestens ein elastischer Gurt am Tragrahmen angebracht, welcher elastische Gurt die Weinflasche zumindest teilweise aufnimmt und sich an einen Durchmesser der Weinflasche anpasst.

Der elastische Gurt passt sich dem Durchmesser der Weinflasche an, so dass die Weinflasche über eine Kontaktfläche kontinuierlich eng am elastischen Gurt anliegt, wodurch eine Aufnahme von Weinflaschen mit unterschiedlichen Durchmessern einfach und rasch erzielt wird. Vorteilhafterweise weisen der elastische Gurt und die Weinflasche einen Reibungskoeffizienten auf, der hoch genug ist um ein Rutschen der im Tragrahmen aufgenommenen Weinflasche beim Dekantieren zu verhindern.

Vorteilhafterweise weist der Tragrahmen mindestens ein Auflager auf, welches Auflager über ein Kreissegment die Weinflasche zumindest teilweise aufnimmt.

Das Auflager weist ein Kreissegment auf, das weitgehend dem Durchmesser der Weinflasche entspricht, so dass die Weinflasche über eine Kontaktfläche kontinuierlich eng am Auflager anliegt, wodurch eine Aufnahme von Weinflaschen mit unterschiedlichen Durchmessern einfach und rasch erzielt wird. Vorteilhafterweise weisen das Auflager und die Weinflasche einen Reibungskoeffizienten auf, der hoch genug ist um ein Rutschen der im Tragrahmen aufgenommenen Weinflasche beim Dekantieren zu verhindern.

Vorteilhafterweise weist der Tragrahmen mindestens eine V-förmige Nut auf, welche V-förmige Nut die Weinflasche zumindest teilweise aufnimmt.

Die Weinflasche liegt über einen Punktkontakt an der V-förmige Nut an, wodurch eine Aufnahme von Weinflaschen mit unterschiedlichen Durchmessern einfach und rasch erzielt wird.

Vorteilhafterweise ist die Dekantierbeleuchtung zumindest teilweise vom Tragrahmen verdeckt. Vorteilhafterweise weist der elastische Gurt eine Gurttasche zum Anbringen der Dekantierbeleuchtung auf; und welche Gurttasche die darin angebrachte Dekantierbeleuchtung zumindest teilweise verdeckt.

Vorteilhafterweise ist eine elektrische Stromversorgung der Dekantierbeleuchtung für einen Betrachter durch Unterholme des Tragrahmens oder durch eine Gurttasche verdeckt, was ästetisch ansprechend ist und dem Dekantiergestell ein elegantes Erscheinungsbild gibt, was wiederum verkaufsfördernd ist.

Vorteilhafterweise sind mehrere Dekantiergestelle zu einem Stapel stapelbar.

Somit lassen sich leere Dekantierstelle, die keine Weinflaschen aufgenommen haben, auf einfache Art und Weise platzsparend lagern, was besonders bei engen Platzverhältnissen in Privatwohnungen oder Gastronomiebetrieben von Vorteil ist.

Ein erfindungsgemässes Verfahren zum Umfüllen von Wein aus einer Weinflasche in eine Weinkaraffe unter Verwendung einer Dekantierbeleuchtung die über einen Tragrahmen an einer Weinflasche angebracht ist oder unter Verwendung eines Dekantiergestells zur Aufnahme einer Weinflasche in einem Tragrahmen und mit mindestens einer am Tragrahmen angebrachten Dekantierbeleuchtung kennzeichnet sich dadurch aus, dass die Dekantierbeleuchtung die Weinflasche über eine Breite von 25mm, vorzugsweise 20mm, vorzugsweise 15mm, vorzugsweise 10mm, vorzugsweise 5mm entlang einer Querachse der Weinflasche ausleuchtet.

Vorteilhafterweise wird die von Dekantierbeleuchtung ausgeleuchtete Weinflasche entlang einer Kontrollachse, die schräg zur Längsachse der Weinflasche verläuft, auf einer von einer Leuchte der Dekantierbeleuchtung abgewandten Seite eines Halses oder einer Schulter oder eines Körpers der Weinflasche kontrolliert.

Die von der Dekantierbeleuchtung ausgeleuchtete Weinflasche lässt sich somit beim Umfüllen von Wein an vielfältigen Kontrollpositionen an der Weinflasche kontrollieren.

Vorteilhafterweise wird die Weinflasche im Dekantiergestell in einer Lagerposition mit einem Neigungswinkel von 0°, vorzugsweise 4°, vorzugsweise 8° gelagert; die Weinflasche wird im Dekantiergestell weitgehend erschütterungsfrei von der Lagerposition in eine Dekantierposition mit einem Neigungswinkel von 15°, vorzugsweise 20°, vorzugsweise 25° gebracht; die Weinflasche wird im Dekantiergestell in der Dekantierposition weitgehend erschütterungsfrei entkorkt; und die entkorkte Weinflasche wird im Dekantiergestell in der Dekantierposition dekantiert.

Die Weinflasche lässt sich somit im Dekantiergestell in einer Lagerposition mit weinbenetztem Korken der Weinflasche lagern, was für die Dichtheit der Weinflasche notwendig ist. Ohne die Weinflasche aus dem Dekantiergestell zu nehmen wird die Weinflasche weitgehend erschütterungsfrei in eine Dekantierposition gebracht, weitgehend erschütterungsfrei entkorkt, so dass keine Verwirbelung von Ablagerung entsteht. Daraufhin wird die entkorkte Weinflasche dekantiert.

Vorteilhafterweise wird die Weinflasche im Dekantiergestell beim Entkorken mit einer Haltekraft der Weinflasche gehalten, welche Haltekraft der Weinflasche grösser als eine zum Entkorken der Weinflasche notwendige Entkorkkraft ist.

Somit muss die Weinflasche zum Entkorken nicht aus dem Dekantiergestell genommen werden und kann von einer Hand einfach und mit sicherem und festen Griff im Dekantiergestell gehalten werden, um eine Haltekraft der Weinflasche aufzubringen, die grösser als die zum Entkorken der Weinflasche notwendige Entkorkkraft ist, wodurch ein weitgehend erschütterungsfreies Entkorken der Weinflasche gewährleistet ist.

### Beschreibung der Figuren

Anhand der Figuren 1 bis 14 werden Ausführungsbeispiele der Erfindung im Detail erläutert. Hierzu zeigt:
Fig. 1 eine schematische Ansicht eines Teils eines ersten Ausführungsbeispiels eines Dekantiergestells mit einem einstückig in einem Traggestell integrierten Stellfuss;
Fig. 2 eine schematische Ansicht eines Teils eines zweiten Ausführungsbeispiels eines Dekantiergestells mit klappbar an einem Traggestell angeordnetem Stellfuss, wobei der Stellfuss in einem eingeklappten Zustand ist;
Fig. 3 eine schematische Ansicht eines Teils des zweiten Ausführungsbeispiels eines Dekantiergestells gemäss Fig. 2, wobei der Stellfuss in einem ausgeklappten Zustand ist;
Fig. 4 eine schematische Ansicht eines Teils eines dritten Ausführungsbeispiels eines Dekantiergestells mit einem entlang einer Längsachse der Weinflasche verschiebbaren Stellfuss;
Fig. 5 eine schematische Ansicht eines Teils eines vierten Ausführungsbeispiels eines Dekantiergestells mit im Vergleich zum Ausführungsbeispiel gemäss Fig. 1 zwei Gurten;
Fig. 6 eine schematische Ansicht eines Teils eines fünften Ausführungsbeispiels eines Dekantiergestells mit V-förmiger Nut;
Fig. 7 eine schematische Ansicht eines Teils eines sechsten Ausführungsbeispiels eines Dekantiergestells mit Auflager;
Fig. 8 eine schematische Ansicht eines Teils des sechsten Ausführungsbeispiels eines Dekantiergestells gemäss Fig. 7 mit Auflager;
Fig. 9 eine schematische Ansicht eines Teils eines ersten Ausführungsbeispiels einer Dekantierbeleuchtung des Dekantiergestells gemäss Fig. 1 bis 8;
Fig. 10 eine schematische Ansicht eines Teils eines zweiten Ausführungsbeispiels einer Dekantierbeleuchtung zum Aufstecken auf einen Hals der Weinflasche und zum Ausleuchten des Halses der Weinflasche;
Fig. 11 eine schematische Ansicht eines Teils eines dritten Ausführungsbeispiels einer Dekantierbeleuchtung zum Aufstecken auf den Hals der Weinflasche und zum Ausleuchten einer Schulter der Weinflasche mit ausrichtbarer Leuchte;
Fig. 12 eine schematische Ansicht eines Teils eines vierten Ausführungsbeispiels einer Dekantierbeleuchtung zum Aufschieben auf den Hals der Weinflasche über einen Ring und zum Ausleuchten einer Schulter der Weinflasche;
Fig. 13 eine schematische Ansicht eines Teils eines fünften Ausführungsbeispiels einer Dekantierbeleuchtung zum Aufschieben auf den Hals der Weinflasche über zwei Ringe und zum Ausleuchten einer Schulter der Weinflasche; und
Fig. 14 eine schematische Ansicht eines Teils eines siebten Ausführungsbeispiels eines Dekantiergestells, das stapelbar ist.

### Wege zur Ausführung der Erfindung

Fig. 1 zeigt ein erstes Ausführungsbeispiel eines Dekantiergestells 4, mit einem Tragrahmen 2 zur Aufnahme einer Weinflasche 3 und zum Anbringen einer Dekantierbeleuchtung 1.

Der Tragrahmen 2 weist Oberholme 21, Unterholme 22, Bodenholme 23, einen Stellfuss 24 und einen elastischen Gurt 5 auf. Zwei Oberholme 21 erstrecken sich in Längsrichtung der Weinflasche 3, sie liegen diesbezüglich links und rechts seitlich neben einem Aufnahmebereich der Weinflasche 3 und nehmen über den zwischen ihnen aufgehängten elastischen Gurt 5 einen Körper 33 der Weinflasche 3 auf. Im Aufnahmebereich eines Bodens 34 der Weinflasche 3 gehen die zwei Oberholme 21 in zwei Bodenholme 23 über. Die Bodenholme 23 erstrecken sich schräg zu den Oberholmen 21 und Unterholmen 22 und nehmen den Boden 34 der Weinflasche 3 auf. Die zwei Bodenholme 23 gehen in zwei Unterholme 22 über. Die Unterholme 22 erstrecken sich ebenfalls in Längsrichtung der Weinflasche 3 und liegen diesbezüglich links und rechts unterhalb des Aufnahmebereichs der Weinflasche 3 und dienen der Anbringung der Dekantierbeleuchtung 1. Die Unterholme 22 gehen in den Stellfuss 24 über. Der Stellfuss 24 befindet sich zentral unterhalb des Aufnahmebereichs der Weinflasche 3. Das Dekantiergestell 4 ist über den Stellfuss 24 und die Bodenholme 23 auf einer horizontalen Unterlage aufgestellt. Die Weinflasche 3 wird von den Oberholmen 21, von den Bodenholmen 23 und vom Gurt 5 aufgenommen. Im ersten Ausführungsbeispiel eines Dekantiergestells 4 besteht der Tragrahmen 2 aus einem Stück rundem Stahldraht von vier bis sechs Millimeter Durchmesser. Die beiden Enden des Stahldrahts enden in den Oberholmen 21. Im Bereich der Übergange von den Oberholmen 21 zu den Bodenholmen 23 und von den Bodenholmen 23 zu den Unterholmen 22 sowie von den Unterholmen 22 zum Stellfuss 24 ist das Stahldraht jeweils um weitgehend 90° gebogen. Dieser Tragrahmen 2 ist kostengünstig herstellbar. Bei Kenntnis der vorliegenden Erfindung kann der Fachmann andere Formen und Materialien als Stahldraht von vier bis sechs Millimeter Durchmesser für den Tragrahmen 2 verwenden, so kann er Kunststoffrohr, Naturstoffrohr, usw. mit rundem, ovalem oder rechteckigem Querschnitt verwenden. Der elastische Gurt 5 besteht aus einem Gewebe aus Naturstoff, Kunststoff, Leder, usw. und ist über zwei Schlaufen an den Oberholmen 21 aufgehängt. Der elastische Gurt 5 weist eine Elastizität auf und passt sich dem Durchmesser der Weinflasche 3, so dass die Weinflasche 3 über eine Kontaktfläche kontinuierlich eng am elastischen Gurt 5 anliegt. Die Oberholme 21 bilden die Enden des Tragrahmens 2 und federn unter dem Gewicht der Weinflasche 3 leicht ein und passen sich ebenfalls dem Durchmesser der Weinflasche 3 an. Der elastische Gurt 5 und die Weinflasche 3 weisen einen Reibungskoeffizienten auf, der hoch genug ist um ein Rutschen der im Tragrahmen 2 aufgenommenen Weinflasche 3 beim Dekantieren zu verhindern. Der elastische Gurt 5 weist eine Gurttasche 51 zum teilweise Einschieben eines Endes der Dekantierbeleuchtung 1 in die Gurttasche 51 auf, beispielsweise ist eine elektrische Stromversorgung 13 der Dekantierbeleuchtung 1 in die Gurttasche 51 eingeschoben und somit für einen Betrachter des Dekantiergestells 4 verdeckt.

Die Dekantierbeleuchtung 1 weist einen rechteckigen Träger 10 und mehrere Leuchten 11 auf. Der Träger 2 ist rund 30 Millimeter breit und rund 120 Millimeter lang und rund ein bis zwei Millimeter dick und ist über seine Breitseite zwischen den Unterholmen 22 unterhalb des Aufnahmebereichs der Weinflasche 3 angebracht. Der Träger 10 ist aus Stahl, er kann aber auch aus Kunststoff, Naturstoff, usw. sein. An einem Ende der länglichen Ausdehnung des Trägers 10 sind die Leuchten 11 angebracht, derart, dass die Leuchten 11 von unten eine Schulter 32 der Weinflasche 3 ausleuchten. Im ersten Ausführungsbeispiel eines Dekantiergestells 4 sind die Leuchten fünf LED (Light Emitting Diodes). Die LED sind nebeneinander entlang einer Querachse der Weinflasche 3 angeordnet. Bei Kenntnis der vorliegenden Erfindung kann der Fachmann mehr oder weniger LED in einer oder mehreren Reihen entlang einer Querachse der Weinflasche 3 anordnen. Auch kann der Fachmann andere Leuchten 11 wie OLED (Organic Light Emitting Diodes), LASER (Light Amplification by Stimulated Emission of Radiation), usw. verwenden. Weitere Details zum Träger 10 der Dekantierbeleuchtung 1 sind in der Erläuterung zu Fig. 9 beschrieben.

Fig. 2 und 3 zeigen ein zweites Ausführungsbeispiel eines Dekantiergestells 4 mit ein- und ausgeklapptem Stellfuss 24. Im Folgenden werden nur Abweichungen zum ersten Ausführungsbeispiel eines Dekantiergestells 4 gemäss Fig. 1 beschrieben und ansonsten darauf verwiesen. Im eingeklapptem Zustand des Stellfusses 24 befindet sich das Dekantiergestell 4 in einer Lagerposition mit einem Neigungswinkel von 0°, vorzugsweise 4°, vorzugsweise 8° zwischen der Längsachse der im Tragrahmen 2 aufgenommenen Weinflasche 3 und einer Horizontalen. In der Lagerposition ist ein Korken 36 der Weinflasche 3 weinbenetzt. Im ausgeklappten Zustand des Stellfusses 24 befindet sich das Dekantiergestell 4 in einer Dekantierposition mit einem Neigungswinkel von 15°, vorzugsweise 20°, vorzugsweise 25° zwischen der Längsachse der im Tragrahmen 2 aufgenommenen Weinflasche 3 und einer Horizontalen. Der Stellfuss 24 besteht aus Stahlblech oder Kunststoff und ist mechanisch vorgespannt an den sich unterhalb des Aufnahmebereichs der Weinflasche 3 angeordneten Unterholmen 22 angebracht. Durch leichtes Anheben des Dekantiergestells 4 ist der Stellfuss 24 nicht mehr mit Gewicht belastet und der Stellfuss 24 kann weitgehend erschütterungsfrei zwischen ein- und ausgeklappten Zuständen hin- und herbewegt werden. Der Zustandswechsel ist eindeutig definiert. Nach erfolgtem Zustandswechsel des Stellfusses 24 wird das Dekantiergestell 4 wieder auf die Horizontale abgesenkt und der Stellfuss 24 wieder mit Gewicht belastet.

Fig. 4 zeigt ein drittes Ausführungsbeispiel eines Dekantiergestells 4 mit einem entlang der Längsachse der Weinflasche 3 verschiebbaren Stellfuss 24. Im Folgenden werden nur Abweichungen zum ersten Ausführungsbeispiel eines Dekantiergestells 4 gemäss Fig. 1 beschrieben und ansonsten darauf verwiesen. Der Stellfuss 24 ist aus Holz und über zwei Führungesöffnungen entlang von zwei Unterholmen 22 des Tragrahmens 2 entlang einer Längsachse der Weinflasche 3 verschiebbar. Die Dekantierbeleuchtung 1 ist im Stellfuss 24 integriert angebracht.

Fig. 5 zeigt ein viertes Ausführungsbeispiel eines Dekantiergestells 4 mit zwei elastischen Gurten 5, 5'. Im Folgenden werden nur Abweichungen zum ersten Ausführungsbeispiel eines Dekantiergestells 4 gemäss Fig. 1 beschrieben und ansonsten darauf verwiesen. Zwei Oberholme 21 erstrecken sich in Längsrichtung der Weinflasche 3 und liegen diesbezüglich links und rechts seitlich oberhalb des Aufnahmebereichs der Weinflasche 3. Zwei elastische Gurte 5, 5' sind jeweils über zwei Schlaufen an den Oberholmen 21 aufgehängt. Die Weinflasche 3 wird von den zwei elastischen Gurten 5, 5' im Tragrahmen 2 aufgenommen. An einem vorderen und hinteren Ende des Aufnahmebereichs der Weinflasche 3 gehen die zwei Oberholme 21 in je zwei Querholme 25 über. Die Querholme 25 erstrecken sich schräg zur Längsachse der Weinflasche 3. Die zwei Querholme 25 am vorderen Ende des Aufnahmebereichs der Weinflasche 3 gehen in einen Stellfuss 24 in Form eines Holms über. Die zwei Querholme 25 am hinteren Ende des Aufnahmebereichs der Weinflasche 3 gehen in einen Bodenholm 22 über. Der Bodenholm 23 erstreckt sich schräg zur Längsachse der Weinflasche 3 und nimmt im Bereich des Bodens 34 der Weinflasche 3 den Boden 34 der Weinflasche 3 auf. Jeder elastische Gurt 5, 5' weist je eine Gurttasche 51, 51' zum Anbringen der in die Gurttasche 51, 51' einschiebbaren Dekantierbeleuchtung 1 auf. Die Gurttaschen 51, 51' sind zentral unterhalb des Aufnahmebereichs der Weinflasche 3 angeordnet. Ein mittlerer Teil der Dekantierbeleuchtung 1 ist in einer ersten Gurttasche 51 angebracht und ein Ende der Dekantierbeleuchtung 1 ist in einer zweiten Gurttasche 51' angebracht. Der Träger 10 der Dekantierbeleuchtung 1 besteht aus rundem Stahldraht von vier bis sechs Millimeter Durchmesser.

Fig. 6 zeigt ein fünftes Ausführungsbeispiel eines Dekantiergestells 4 mit V-förmiger Nut 7. Im Folgenden werden nur Abweichungen zum ersten Ausführungsbeispiel eines Dekantiergestells 4 gemäss Fig. 1 beschrieben und ansonsten darauf verwiesen. Die V-förmige Nut 7 besteht aus zwei Querholmen 25.

Zwei Oberholme 21 erstrecken sich in Längsrichtung der Weinflasche 3 und liegen diesbezüglich links und rechts seitlich oberhalb des Aufnahmebereichs der Weinflasche 3. In der Mitte des Aufnahmebereichs der Weinflasche 3 gehen die zwei Oberholme 21 in zwei Querholme 25 über. Die Querholme 25 erstrecken sich schräg zur Längsachse der Weinflasche 3. Die Querholme 25 nehmen über einen Punktkontakt den Körper 33 der Weinflasche 3 auf. Die zwei Querholme 25 gehen in zwei Unterholme 22 über. Die Unterholme 22 erstrecken sich in Längsrichtung der Weinflasche 3 und liegen diesbezüglich links und rechts unterhalb des Aufnahmebereichs der Weinflasche 3 und dienen der Anbringung der Dekantierbeleuchtung 1. Die zwei Unterholme gehen in einen Bodenholm 23 über. Der Bodenholm 23 erstreckt sich schräg zur Längsachse der Weinflasche 3 und nimmt im Aufnahmebereich des Bodens 34 der Weinflasche 3 den Boden 34 der Weinflasche 3 auf. Im vierten Ausführungsbeispiel eines Dekantiergestells 4 besteht der Tragrahmen 2 aus einem Stück rundem Stahldraht von vier bis sechs Millimeter Durchmesser. Die beiden Enden des Stahldrahts enden in den Oberholmen 21. Im Bereich der Übergänge von den Oberholmen 21 zu den Querholmen 25 und von den Querholmen 25 zu den Unterholmen 22 sowie von den Unterholmen 22 zum Bodenholm 23 ist der Stahldraht jeweils um weitgehend 90° gebogen. Der Stellfuss 24 besteht aus einem gebogenen Stahlblech von einigen Zehntel Millimeter bis einigen Millimeter Dicke und ist mit der Beleuchtungseinheit 1 derart verbunden, dass der Zwischenraum zum Träger 10 eine Führungseinheit zur Aufnahme in den Unterholmen 22 bildet. Damit kann die Beleuchtungseinheit 1 mit dem Stellfuss 24 durch Abziehen entlang der Längsachse der Weinflasche 3 von den Unterholmen 22 entfernt werden, um die Flasche 3 durch Aufstellen auf die Unterholmen 22 in Lagerposition zu bringen.

Fig. 7 und 8 zeigen ein sechstes Ausführungsbeispiel eines Dekantiergestells 4 mit Auflager 6. Im Folgenden werden nur Abweichungen zum ersten Ausführungsbeispiel eines Dekantiergestells 4 gemäss Fig. 2 und 3 beschrieben und ansonsten darauf verwiesen. Zwei Oberholme 21 erstrecken sich in Längsrichtung der Weinflasche 3 und liegen diesbezüglich links und rechts seitlich oberhalb des Aufnahmebereichs der Weinflasche 3. In der Nähe des Aufnahmebereichs der Schulter 32 der Weinflasche 3 gehen zwei Oberholme 21 in zwei Querholme 25 über, im Aufnahmebereich des Bodens 34 der Weinflasche 3 gehen zwei Oberholme 21 in zwei Bodenholme 23 über. Die Querholme 25 und Bodenholme 23 erstrecken sich schräg zur Längsachse der Weinflasche 3. Die zwei Querholme 25 und zwei Bodenholme 23 gehen in zwei Unterholme 22 über. Die Unterholme 22 erstrecken sich in Längsrichtung der Weinflasche 3 und liegen diesbezüglich links und rechts unterhalb des Aufnahmebereichs der Weinflasche 3 und dienen der Anbringung der Dekantierbeleuchtung 1. Die Oberholme 21, Unterholme 22, Bodenholme 23 und Querholme 25 sind aus flachem Stahlblech von einigen Zehntel Millimeter bis einigen Millimeter Dicke gefertigt. Im Aufnahmebereich des Bodens 34 der Weinflasche 3 nehmen die Unterholme 22 den Körper 33 der Weinflasche 3 auf. Im Aufnahmebereich des Körpers 33 der Weinflasche 3 nimmt ein Auflager 6 den Körper der Weinflasche 3 über eine Kontaktfläche auf. Das Auflager 6 weist ein 90° Kreissegment mit Durchmesser von 80mm auf. Zwei Enden des Auflagers 6 sind über Stege an je einem Unterholm 22 angebracht. Das Auflager 6 besteht aus einem Gewebe aus Naturstoff, Kunststoff, Leder, usw.. Das Auflager 6 und die Weinflasche 3 weisen einen Reibungskoeffizienten auf, der hoch genug ist um ein Rutschen der im Tragrahmen 2 aufgenommenen Weinflasche 3 beim Umfüllen des Weins 35 aus der Weinflasche 3 in die Weinkaraffe 8 zu verhindern. Das Auflager 6 kann eine Elastizität aufweisen und sich dem Durchmesser der Weinflasche 3 anpassen, so dass die Weinflasche 3 über die Kontaktfläche kontinuierlich eng am Auflager 6 anliegt. Fig 8. zeigt eine schematisierte Hand, welche den Körper 33 der Weinflasche 3 über eine Haltekraft 37 der Weinflasche 3 umfasst hält und welche Hand die Oberholme 21 des Tragrahmens 2 mit einer Haltekraft 38 des Dekantiergestells 4 umfasst hält. Die Weinflasche 3 ist im Dekantiergestell 4 aufgenommen. Die Hand greift den Tragrahmen 2 und die Weinflasche 3 von oben, also von der von der vom Dekantierbeleuchtung 1 abgewandten Seite der Weinflasche 3. Dabei halten der Daumen und die Finger die federnden Oberholme 21 mit einer Haltekraft 38 des Dekantiergestells 4 und pressen die Oberholme 21 gegen den Körper 33 der Weinflasche 3. Die Haltekraft 37 der Weinflasche 3 wirkt über Daumen und Finger der Hand sowie über die Oberholme 21 des Tragrahmens 2 auf die Weinflasche 3. Die Haltekraft 37 der Weinflasche 3 ist grösser als die zum Entkorken der Weinflasche 3 notwendige Entkorkkraft. Somit kann die Weinflasche 3 im Dekantiergestell 4 mit einer ersten Hand umfasst und mit einer anderen Hand entkorkt werden, wodurch ein weitgehend erschütterungsfreies Entkorken der Weinflasche 3 gewährleistet ist.

Fig. 9 zeigt die Unterseite eines ersten Ausführungsbeispiels einer Dekantierbeleuchtung 1 mit einem Träger 10 für eine Leuchte 11 gemäss den Fig. 1 bis 3 und 6. Auf einer doppelt kaschierten Leiterplatte 15 ist eine elektrische Stromversorgung 12 in Form einer Knopfzelle über eine mechanisch vorgespannte Haltelasche angebracht. Die Haltelasche ist als Pluspol der elektrischen Stromversorgung 12 mit einer Oberseite der Leiterplatte 15 verlötet. Ein Minuspol der elektrischen Stromversorgung 12 ist in der Leiterplatte 15 integriert und kann mittels eines Schalters 13 in Form eines Drehschalters über eine Kontaktlasche mit elektrischen Anschlüssen der Leuchten 11 elektrisch kontaktiert werden. Der Schalter 13 dient zum Ein-und Ausschalten der Dekantierbeleuchtung 1. Die elektrische Stromversorgung 12 kann durch Anheben der Haltelasche entfernt und ersetzt werden. Der Träger 10 der Dekantierbeleuchtung 1 weist zwei Führungen 14 auf, mit denen die Dekantierbeleuchtung 1 entlang von zwei Unterholmen 22 des Tragrahmens 2 entlang einer Längsachse der Weinflasche 3 verschiebbar angebracht ist.

Fig. 10 zeigt ein zweites Ausführungsbeispiel einer Dekantierbeleuchtung 1 zum Aufstecken auf einen Hals 31 der Weinflasche 3. Im Folgenden werden nur Abweichungen zum ersten Ausführungsbeispiel einer Dekantierbeleuchtung 1 gemäss Fig. 1 bis 3 und 6 und 9 beschrieben und ansonsten darauf verwiesen. Der Tragkörper 2 ist in reversibler Art und Weise, weitgehend abnutzungsfrei und kraftschlüssig auf den Hals 31 der Weinflasche 3 aufsteckbar. Der Tragkörper 2 aus federndem Stahlblech ist über vier Beine 26 auf den Hals 31 der Weinflasche 3 aufsteckbar. Bei Kenntnis der vorliegenden Erfindung kann der Fachmann für den Tragkörper 2 auch Kunststoff, Naturstoff, Glas, usw. verwenden. Der Tragkörper 2 ist innen hohl. Im Tragkörper 2 integriert sind die Leuchte 11, die elektrische Stromversorgung 12, der Schalter 13 und die Leiterplatte 15. Der Schalter 13 ist in Form eines Federelements so im Tragkörper 2 angeordnet, dass beim Aufstecken der Dekantierbeleuchtung 1 auf den Hals 31 der Weinflasche 3, das Federelement mit elektrischen Anschlüssen der Leuchte 11 elektrisch kontaktiert wird und die Leuchte 11 automatisch mit elektrischem Strom der elektrischen Stromversorgung 12 versorgt wird. Beim Entfernen der Dekantierbeleuchtung 1 vom Hals 31 der Weinflasche 3 wird der elektrische Kontakt des Federelementes mit den elektrischen Anschlüssen der Leuchte 11 unterbrochen und somit auch die Versorgung mit elektrischem Strom der elektrischen Stromversorgung 12 zur Leuchte 11. Die Leuchte 11 ist derart im Tragkörper 2 angeordnet, dass sie den Hals 31 der Weinflasche 3 unter einem Winkel von 90° ausleuchtet. Dieser Winkel wird bezüglich der

Oberfläche der Weinflasche 3 ermittelt. Die optische Kontrolle des Umfüllens des Weins 35 erfolgt entlang einer strichpunktierten Kontrollachse 9 die schräg zur Längsachse der Weinflasche 3 verläuft. Die Kontrollposition auf der von der Leuchte 11 abgewandten Seite des Halses 31 der Weinflasche 3 ist durch ein schematisiertes Auge dargestellt.

Fig. 11 zeigt ein drittes Ausführungsbeispiel einer Dekantierbeleuchtung 1 zum Aufstecken auf den Hals 31 der Weinflasche 3. Im Folgenden werden nur Abweichungen zum zweiten Ausführungsbeispiel einer Dekantierbeleuchtung 1 gemäss Fig. 10 beschrieben und ansonsten darauf verwiesen. Die Leuchte 11 ist am Ende einer flexiblen Verlängerung 27 des Tragkörpers 2 angebracht. Die flexible Verlängerung 27 besteht aus Stahldraht, Stahlgeflecht, usw.. Die flexible Verlängerung 27 ist per Hand derart verformbar, dass der Winkel unter dem die Leuchte 11 die Weinflasche 3 ausleuchtet, für verschiedene Flaschenformen und Flaschengrössen ausrichtbar ist. Bei Kenntnis der vorliegenden Erfindung kann der Fachmann für die flexible Verlängerung 27 auch Kunststoff, Naturstoff, usw. verwenden. Die flexible Verlängerung 27 trägt auch die Leiterplatte 15. Die Leuchte 11 leuchtet die Schulter 32 der Weinflasche 3 unter einem Winkel von 90° aus. Die Kontrollachse 9 verläuft schräg zur Längsachse der Weinflasche 3. Die Kontrollposition auf der von der Leuchte 11 abgewandten Seite des Körpers 32 der Weinflasche 3 ist durch ein schematisiertes Auge dargestellt.

Fig. 12 zeigt ein viertes Ausführungsbeispiel einer Dekantierbeleuchtung 1 zum Aufschieben auf den Hals 31 der Weinflasche 3.

Im Folgenden werden nur Abweichungen zum dritten Ausführungsbeispiel einer Dekantierbeleuchtung 1 gemäss Fig. 11 beschrieben und ansonsten darauf verwiesen. Der Tragkörper 2 ist über einen Ring 28 auf den Hals 31 der Weinflasche 3 aufschiebbar. Der Tragkörper 2 ist in reversibler Art und Weise, weitgehend abnutzungsfrei und formschlüssig auf den Hals 31 der Weinflasche 3 aufschiebbar. Ring 28 und Tragkörper 2 sind einstückig gearbeitet. Die Leuchte 11 ist am vom Ring 28 entfernten Ende des Tragkörpers 2 angeordnet und leuchtet die Schulter 32 der Weinflasche 3 unter einem Winkel von 90° aus.

Fig. 13 zeigt ein fünftes Ausführungsbeispiel einer Dekantierbeleuchtung 1 zum Aufschieben auf den Hals 31 der Weinflasche 3.

Im Folgenden werden nur Abweichungen zum vierten Ausführungsbeispiel einer Dekantierbeleuchtung 1 gemäss Fig. 12 beschrieben und ansonsten darauf verwiesen. Der Tragkörper 2 ist über zwei Ringe 28, 28' auf den Hals 31 der Weinflasche 3 aufschiebbar. Am Tragkörper 2 angebracht sind die Leuchte 11, die elektrische Stromversorgung 12, der Schalter 13 und die Leiterplatte 15. Der Schalter 13 ist zum Ein- und Ausschalten der Dekantierbeleuchtung 1 per Hand schaltbar.

Fig. 14 zeigt ein siebtes Ausführungsbeispiel eines Dekantiergestells 4, das stapelbar ist. Im Folgenden werden nur Abweichungen zum sechsten Ausführungsbeispiel eines Dekantiergestells 4 gemäss Fig. 7 und 8 beschrieben und ansonsten darauf verwiesen. Der Tragkörper 2 ist aus flachem Stahlblech von einigen Zehntel Millimeter bis einige Millimeter dicke gefertigt. Mehrere Dekantiergestelle 4 liegen über ihre Tragkörper 2 gegenseitig auf und bilden einen Stapel. Die Dekantiergestelle 4 sind übereinander und ineinander gestapelt, so dass jeweils zwei Dekantiergestelle 4 im direkten Kontakt zueinander zu liegen kommen. Dabei liegen Unterholme 22, Bodenholme 23, Querholme 25 und Stellfuss 24 des Tragkörpers 2 eines oberen Dekantiergestells 4 auf Unterholmen 22, Bodenholmen 23, Querholmen 25 und Stellfuss 24 des Tragkörpers 2 eines unteren Dekantiergestells 4. Der Abstand zwischen Dekantiergestellen 4 im Stapel beträgt fünf bis 30 Millimieter. Der Stapel weist weitgehend das Volumen eines einzigen Dekantiergestells 4 auf.

## Patentansprüche

1. Dekantierbeleuchtung (1), die über einen Tragrahmen (2) an einer Weinflasche (3) angebracht ist, **dadurch gekennzeichnet, dass** die Dekantierbeleuchtung (1) die Weinflasche (3) über eine Breite von 25mm, vorzugsweise 20mm, vorzugsweise 15mm, vorzugsweise 10mm, vorzugsweise 5mm entlang einer Querachse der Weinflasche (3) ausleuchtet.

2. Dekantierbeleuchtung (1) gemäss Patentanspruch 1, **dadurch gekennzeichnet, dass** die Dekantierbeleuchtung (1) auf einen Hals (31) der Weinflasche (3) aufsteckbar oder aufschiebbar ist.

3. Dekantierbeleuchtung (1) gemäss einem der Patentansprüche 1 oder 2, **dadurch gekennzeichnet, dass** die Dekantierbeleuchtung (1) einen Hals (31) der Weinflasche (3) ausleuchtet oder dass die Dekantierbeleuchtung (1) einen Hals der Weinflasche (3) unter einem Winkel von 90° ausleuchtet.

4. Dekantierbeleuchtung (1) gemäss einem der Patentansprüche 1 oder 2, **dadurch gekennzeichnet, dass** die Dekantierbeleuchtung (1) eine Schulter (32) der Weinflasche (3) ausleuchtet oder dass die Dekantierbeleuchtung (1) eine Schulter (32) der Weinflasche (3) unter einem Winkel im Bereich von 70° bis 110⁰ ausleuchtet.

5. Dekantierbeleuchtung (1) gemäss einem der Patentansprüche 1 bis 4, **dadurch gekennzeichnet, dass** mindestens eine Leuchte (11) der Dekantierbeleuchtung (1) die Weinflasche (3) unter einem ausrichtbaren Winkel ausleuchtet.

6. Dekantierbeleuchtung (1) gemäss einem der Patentansprüche 1 bis 5, **dadurch gekennzeichnet, dass** die Dekantierbeleuchtung (1) die Weinflasche (3) mit einer Lichtstärke von 50cd, vorzugsweise 20cd, vorzugsweise 10cd, vorzugsweise 5cd, vorzugsweise 2cd ausleuchtet.

7. Dekantiergestell (4) zur Aufnahme einer Weinflasche (3) in einem Tragrahmen (2) und mit mindestens einer am Tragrahmen (2) angebrachten Dekantierbeleuchtung (1) gemäss einem der Patentansprüche 1 bis 6, **dadurch gekennzeichnet, dass** die Dekantierbeleuchtung (1) die Weinflasche (3) über eine Breite von 25mm, vorzugsweise 20mm, vorzugsweise 15mm, vorzugsweise 10mm, vorzugsweise 5mm entlang einer Querachse der Weinflasche (3) ausleuchtet.

8. Dekantiergestell (4) gemäss Patentanspruch 7, **dadurch gekennzeichnet, dass** die Dekantierbeleuchtung (1) entlang einer Längsachse der Weinflasche (3) verschiebbar angebracht ist.

9. Dekantiergestell (4) gemäss einem der Patentansprüche 7 oder 8, **dadurch gekennzeichnet, dass** ein Neigungswinkel einer Längsachse der im Tragrahmen (2) aufgenommenen Weinflasche (3) weitgehend erschütterungsfrei bezüglich einer Horizontalen zwischen einer Lagerposition mit einem Neigungswinkel von 0°, vorzugsweise 4°, vorzugsweise 8° und einer Dekantierposition mit einem Neigungswinkel von 15°, vorzugsweise 20°, vorzugsweise 25° verstellbar ist.

10. Dekantiergestell (4) gemäss einem der Patentansprüche 7 bis 9, **dadurch gekennzeichnet, dass** mindestens ein elastischer Gurt (5, 5') am Tragrahmen (2) angebracht ist; und dass der elastische Gurt (5, 5') die Weinflasche (3) zumindest teilweise aufnimmt und sich an einen Durchmesser der Weinflasche (3) anpasst
oder dass der Tragrahmen (2) mindestens ein Auflager (6) aufweist, welches Auflager (6) über ein Kreissegment die Weinflasche (3) zumindest teilweise aufnimmt oder dass der Tragrahmen (2) mindestens eine V-förmige Nut (7) aufweist, welche V-förmige Nut (7) die Weinflasche (3) zumindest teilweise aufnimmt.

11. Dekantiergestell (4) gemäss einem der Patentansprüche 7 bis 10, **dadurch gekennzeichnet, dass** mehrere Dekantiergestelle (4) zu einem Stapel stapelbar sind.

12. Verfahren zum Umfüllen von Wein (35) aus einer Weinflasche (3) in eine Weinkaraffe (8) unter Verwendung einer Dekantierbeleuchtung (1) gemäss einem der Patentansprüche 1 bis 6, **dadurch gekennzeichnet, dass** die Weinflasche (3) von der Dekantierbeleuchtung (1) über eine Breite von 25mm, vorzugsweise 20mm, vorzugsweise 15mm, vorzugsweise 10mm, vorzugsweise 5mm entlang einer Querachse der Weinflasche (3) ausgeleuchtet wird.

13. Verfahren zum Umfüllen von Wein (35) aus einer Weinflasche (3) in eine Weinkaraffe (8) unter Verwendung eines Dekantiergestells (4) gemäss einem der Patentansprüche 7 bis 11, **dadurch gekennzeichnet, dass** die Weinflasche (3) von der Dekantierbeleuchtung (1) über eine Breite von 25mm, vorzugsweise 20mm, vorzugsweise 15mm, vorzugsweise 10mm, vorzugsweise 5mm entlang einer Querachse der Weinflasche (3) ausgeleuchtet wird.

14. Verfahren gemäss einem der Patentansprüche 12 oder 13,
**dadurch gekennzeichnet, dass** die von Dekantierbeleuchtung (1) ausgeleuchtete Weinflasche (3) entlang einer Kontrollachse (9), die schräg zur Längsachse der Weinflasche (3) verläuft, auf einer von einer Leuchte (11) der Dekantierbeleuchtung (1) abgewandten Seite eines Halses (31) der Weinflasche (3) kontrolliert wird
oder dass die von Dekantierbeleuchtung (1) ausgeleuchtete Weinflasche (3) entlang einer Kontrollachse (9), die schräg zur Längsachse der Weinflasche (3) verläuft, auf einer von einer Leuchte (11) der Dekantierbeleuchtung (1) abgewandten Seite einer Schulter (32) der Weinflasche (3) kontrolliert wird
oder dass die von Dekantierbeleuchtung (1) ausgeleuchtete Weinflasche (3) entlang einer Kontrollachse (9), die schräg zur Längsachse der Weinflasche (3) verläuft, auf einer von einer Leuchte (11) der Dekantierbeleuchtung (1) abgewandten Seite eines Körpers (33) der Weinflasche (3) kontrolliert wird.

15. Verfahren gemäss einem der Patentansprüche 12 bis 14, **dadurch gekennzeichnet, dass** die Weinflasche (3) im Dekantiergestell (4) in einer Lagerposition mit einem Neigungswinkel von 0°, vorzugsweise 4°, vorzugsweise 8° gelagert wird; dass die Weinflasche (3) im Dekantiergestell 84) weitgehend erschütterungsfrei von der Lagerposition in eine Dekantierposition mit einem Neigungswinkel von 15°, vorzugsweise 20°, vorzugsweise 25° gebracht wird; dass die Weinflasche (3) im Dekantiergestell (4) in der Dekantierposition weitgehend erschütterungsfrei entkorkt wird; und dass die entkorkte Weinflasche (3) im Dekantiergestell (4) in der Dekantierposition dekantiert wird
und/oder dass die Weinflasche (3) im Dekantiergestell (4) beim Entkorken mit einer Haltekraft (37) der Weinflasche (3) gehalten wird, welche Haltekraft (37) der Weinflasche (3) grösser als eine zum Entkorken der Weinflasche (3) notwendige Entkorkkraft ist.
